# EUROPÄISCHE PATENTSCHRIFT

(11) **EP 0 940 502 B1**
(45) Veröffentlichungstag und Bekanntmachung des Hinweises auf die Patenterteilung: **16.11.2005**
(21) Anmeldenummer: 99104118.7
(22) Anmeldetag: 02.03.1999
(51) Int. Cl.: E01B 27/10

(54) **Verfahrbare Gleisbaumaschine**
Mobile track maintenance machine
Machine de construction mobile pour voie ferrée

(30) Priorität: 03.03.1998 DE 19808956
(43) Veröffentlichungstag der Anmeldung: 08.09.1999
(73) Patentinhaber: Wiebe Holding GmbH & Co.KG, 28832 Achim (DE)
(72) Erfinder: Konecny, Dietrich, 27313 Dörverden (DE)
(74) Vertreter: Eisenführ, Speiser & Partner

(56) Entgegenhaltungen:
- EP-A- 0 059 500
- EP-A- 0 136 442
- DE-A- 2 057 128
- DE-A- 19 807 677
- US-A- 4 133 388
- US-A- 4 640 364
- US-A- 5 664 633

## Beschreibung

Die Erfindung betrifft eine verfahrbare Gleisbaumaschine zum Reinigen des Schotters der unter einem Gleis befindlichen Schotterbettung, mit einer Räumeinrichtung zur Aufnahme von unter dem Gleis befindlichen Schotter, Reinigungseinrichtungen zum Reinigen des Schotters, Einbaueinrichtungen zum Einbauen des gereinigten Schotters unter das Gleis, mit einer ersten Förderanlage von der Räumeinrichtung zu den Reinigungseinrichtungen, einer zweiten Förderanlage von den Reimgungseinrichtungen zu den Einbaueinrichtungen, wobei die Reinigungseinrichtungen mindestens eine Trennanlage um Abtrennen der Schmutzteile vom Schotter enthalten.

Derartige Gleisbaumaschinen sind durch US 4 113 388 bekannt und werden eingesetzt, wenn der Unterbau oder die Schotterbettung von Gleisen saniert werden soll. Mit einer Räumeinrichtung wird - in der Regel unter dem in diesem Bearbeitungsbereich angehobenen Gleis - der verschmutzte und damit stumpfe Schotter aufgenommen, anschließend wird der kontaminierte Schotter in der Maschine Reinigungseinrichtungen zugeführt und anschließend wieder - in der Maschine - Einbaueinrichtungen zugeführt, welche das gereinigte Material dann wieder unter den Schwellen des angehobenen Gleises abgeben und verdichten. Gegebenenfalls wird der gereinigte Schotter gebrochen, und der gebrochene Schotter wird wieder unter das Gleis eingebaut. Alternativ kann auch frischer Schotter hinzugegeben werden, bevor das Gleisrost endgültig abgelegt und in der Schotterbettung befestigt wird.

Aufgabe der Erfindung ist es, eine Gleisbaumaschine der eingangs genannten Art derart weiterzubilden, daß auch besonders stark verschmutzter Schotter wirksam und prozesssicher gereinigt wird und wieder eingebaut werden kann.

Diese Aufgabe wird erfindungsgemäß gelöst durch eine Gleisbaumaschine mit dem Merkmalen von Anspruch 1.

Die Vorteile der Erfindung liegen insbesondere darin, daß zum Reinigen des stark verschmutzten Schotters eine spezielle zum Einsatz kommt, welche mehrere parallele antreibbare Wellen aufweist, die Formkränze oder Formscheiben tragen, welche mit ihren radial auswärts gerichteten Formansätzen gegen die verschmutzten Schottersteine anarbeiten und diese durch eine Schlagbewegung von den Schmutzpartikeln befreien. Die Wellen mit ihren Formkränzen oder Formscheiben bilden ein Schlagwalzenbett, auf dem die Schottersteine vom Einlaß bis zum Auslaß der Trennanlage bearbeitet und gereinigt werden.

Die radial nach außen gerichteten Formansätze sind in Achsrichtung der Wellen schmal und weisen je einen vorgegebenen Abstand von den benachbarten Formansätzen auf derselben Welle auf, sie bilden also zwischen sich jeweils einen Freiraum. Die Formansätze sind an einem Formkranz angeformt, der auch einstückig mit der Welle ausgebildet sein kann. Die Formansätze lassen sich auch radial an schmalen Formscheiben ausbilden, welche auf die Wellen - in vorgegebenem Abstand - aufgezogen sind. Der Freiraum zwischen ber achbarten Formkränzen oder Formscheiben besitzt eine axiale Breite, welche derjenigen eines Formkranzes oder einer Formscheibe entspricht. Auf diese Weise ist es möglich, daß zwischen zwei benachbarten Formkränzen oder Formscheiben jeweils eine Formscheibe hineinragt, die auf einer benachbarten Welle sitzt und von dieser benachbarten Welle in Bewegung gehalten wird. Benachbarte Wellen sind - in Achsrichtung - um die axiale Breite eines Formkranzes oder einer Formscheibe versetzt angeordnet. Der Abstand der Wellen voneinander ist so bemessen, daß die Formansätze der einen Welle - aufgrund des axialen Versatzes - in die Freiräume zwischen benachbarten Formkränzen oder Formscheiben der benachbarten Welle greifen. Zwischen einer Welle und den Formansätzen der anderen Welle ist ausreichend Spaltraum vorhanden, so daß kleinteilige Schmutzpartikel durch diesen Spaltraum hindurchfallen können, daß jedoch Schotter am Durchtritt durch den Spaltraum gehindert ist. Bei Rotation der Wellen erfahren die Schottersteine von den rotierenden Formansätzen daher eine heftige Schlagbewegung, die bewirkt, daß an den Schottersteinen anhaftende Schmutzteilchen sich lösen und durch den Spaltraum zwischen den rotierenden Wellen nach unten fallen. Die Schottersteine werden dann - in gereinigtem Zustand - am Auslaß der Trennanlage wieder auf ein Förderband gegeben und können dann weiterverarbeitet werden.

Die Umfangskontur der Formansätze und die axiale Breite der Formansätze ist so gestaltet und bemessen, daß die Schottersteine bei einer Rotation der Welle von den rotierenden Formansätzen nach oben mitgenommen werden. Es bildet sich auf diese Weise ein Schlagwalzenbett, bei dem die Formansätze benachbarter Wellen kammartig ineinandergreifen und verhindern, daß größere Schottersteine nach unten gelangen und zwischen den Formansätzen benachbarter Wellen die Rotationsbewegung der Wellen blockieren. Ein derartiges "Sternsieb" sorgt für eine heftige Schlagbewegung auf die Schottersteine und bewirkt, daß auch beispielsweise durch Feuchtigkeit besonders stark haftender Schmutz, Lehm oder dergleichen von den Schottersteinen abfällt und durch den Spaltraum zwischen den Formansätzen dann unter die Trennanlage auf eine dritte Förderanlage gelangen kann, welche die Schmutzteilchen dann einem Transportbehälter oder einem separaten Verladewagen zuführt.

Gemäß einer bevorzugten Ausführungsform der Erfindung sind der Trennanlage noch weitere Reinigungseinrichtungen, beispielsweise ein Rüttelsieb, nachgeordnet, welches eine Feinabsiebung durchführt und durch eine Rüttelbewegung insbesondere die kleineren Schmutzteilchen noch von den Schottersteinen abtrennt.

Gemäß einer Ausführungsform der Erfindung ist es möglich, der Siebvorrichtung oder der Trennanlage eine Brecheranlage nachzuordnen, welche den Schotter scharfkantig macht und anschließend die gewünschte Korngröße aussiebt. Der aufbereitete Schotter läßt sich dann wieder zu den Einbaueinrichtungen zurücktransportieren, welche den aufbereiteten Schotter - gegebenenfalls mit neuem Schotter gemischt - wieder unter die Schwellen des angehobenen Gleises abgeben und verdichten.

Vorteilhafte Weiterbildungen der Erfindung sind durch die Merkmale der Unteransprüche gekennzeichnet.

Im folgenden wird ein Ausführungsbeispiel der Erfindung anhand der Zeichnungen näher erläutert.

Es zeigen:
- Fig. 1: eine schematische Gesamtdarstellung der verfahrbaren Gleisbaumaschine;
- Fig. 2: eine vergrößerte Seitenansicht der Trennanlage;
- Fig. 3: eine Aufsicht auf das Bett der Trennanlage;
- Fig. 4: eine Seitenansicht benachbarter Wellen der Trennanlage mit ihrem Formansätzen.

Die Fig. 1 und 2 zeigen eine Seitenansicht einer verfahrbaren Gleisbaumaschine in Gesamtansicht (Fig. 1) und in einer Teilansicht (Fig. 2). Die Gleisbaumaschine enthält eine Arbeitsmaschine 2 mit einer Brücke 3, deren Enden auf gleisverfahrbaren Drehgestellen 4 ruhen. Die Arbeitsmaschine 2 wird von einer Antriebseinheit 5 angetrieben und verfahren.

An der Arbeitsmaschine 2 sind mehrere Einrichtungen angeordnet, die bei den verschiedenen Arbeitsschritten zur Erneuerung des Gleisunterbaus zum Einsatz kommen. Mittels Gleishebe-Einrichtungen (nicht dargestellt) wird das Gleis, auf dem die Gleisbaumaschine fährt, und dessen Schotterbettung gereinigt und gegebenenfalls auch erneuert werden soll, im Bereich der Brücke 3 angehoben. Eine Räumeinrichtung 6 ist an der Brücke 3 angebracht und dient zur Aufnahme einer unter den Schwellen befindlichen Materialschicht, die im wesentlichen aus Schotter besteht. Unter der Schotterbettung befindet sich eine Zwischenschicht aus Schotter und stark kontaminiertem Sand und darunter liegt die Planumsschutzschicht. An der Brücke 3 ist ferner eine Einbaueinrichtung 40 angeordnet, welche den zuvor mit der Räumeinrichtung 6 aufgenommenen Schotter nach seiner Reinigung und gegebenenfalls auch weiteren Bearbeitung wieder erhält und wieder unter das Gleis einbaut und dort mittels eines Verdichters verdichtet. An dem der Antriebseinheit 5 gegenüberliegenden Ende der Gleisbaumaschine lassen sich Verladewagen (nicht dargestellt) ankoppeln, welche bei der Reinigung oder Bearbeitung des Schotters anfallenden Abraum aufnehmen und/oder auch zusätzliche Einbaumaterialien, wie Schotter oder dergleichen, zuführen.

An die Arbeitsmaschine 2 ist eine Trennanlage 10 angekoppelt, die auf zwei Drehgestellen 12 und einem Rahmen 14 montiert ist und ebenfalls auf dem Gleis 1 verfahrbar ist. An die Trennanlage 10 ist - in der dargestellten Ausführungsform - eine Siebvorrichtung 30 angekoppelt, die ebenfalls auf Drehgestellen 32 und einem Rahmen 34 montiert ist und auf dem Gleis 1 verfahrbar ist.

Eine erste Förderanlage 50 verläuft von der Räumeinrichtung 6 über die Brücke 3 der Arbeitsmaschine bis zum Einlaß der Trennanlage 10 und vom Auslaß der Trennanlage 10 anschließend bis zu der Siebvorrichtung 30. Unterhalb der Siebvorrichtung 30 nimmt eine zweite Förderanlage 60 den gereinigten Schotter auf und verläuft über den Wagen der Trennanlage 10 und teilweise über die Brücke 3 zurück bis zu den Einbaueinrichtungen 40. Eine dritte Förderanlage 70 beginnt unterhalb der Trennanlage 10, läuft unter der Siebvorrichtung 30 hindurch und gegebenenfalls auf einen Verladewagen (nicht dargestellt), der an dem der Antriebseinheit 5 entgegengesetzten Ende an die Gleisbaumaschine ankoppelbar ist.

Schotter, welcher von der Räumeinrichtung 6 aufgenommen wird, wird mittels der ersten Förderanlage 50 über die Brücke 3 zum Einlaß der Trennanlage 10 gefördert und dort in den Behälter 12 der Trennanlage 10 eingegeben. Am Auslaß der Trennanlage 10 übernimmt die erste Förderanlage 50 erneut den Schotter und verbringt diesen in das Rüttelsieb 30, welches den dann gereinigten Schotter auf die zweite Förderanlage 60 abgibt, die dann zurück zur Arbeitsmaschine 2 verläuft und den gereinigten Schotter den Einbaueinrichtungen 40 zuführt, welche den gereinigten Schotter unter das angehobene Gleis abgeben und dort verdichten.

Wie insbesondere den Fin. 2, 3 und 4 entnehmbar ist, wird der verschmutzte Schotter über die Förderanlage 50 zuerst einer Trennanlage 10 zugeführt, die ein Schlagwalzenbett 14 aus mehreren parallelen Wellen 110 aufweist und eine umlaufende Seitenwandung 12 besitzt.

Die parallelen Wellen 110 werden von einem Antrieb (nicht dargestellt) angetrieben und sind in vorgegebenem Abstand a voneinander angeordnet und tragen jeweils mehrere Formscheiben 112, die in Achsrichtung der Wellen 110 eine geringe Breite aufweisen und in der dargestellten Ausführungsform eine sternförmige Kontur mit mehreren radialen Formansätzen 114 besitzen. Benachbarte Formscheiben 112 sind in Achsrichtung der Wellen 110 voneinander mit Abstand b angeordnet, der geringfügig größer als die Breiten c der Formscheiben 112 ist. Zwischen zwei benachbarten Formscheiben 112 bildet sich jeweils ein Freiraum der axialen Breite b. Benachbarte Wellen 110 sind mit einem axialen Versatz zur Breite b gelagert, so daß die Formscheiben 112 der einen Welle 110 jeweils in die Freiräume zwischen zwei Formscheiben 112 der Nachbarwelle 110 eingreifen.

Der Abstand a zwischen benachbarten Wellen 110 ist so bemessen, daß in radialer Richtung zwischen der einen Welle und den Formansätzen 114 der anderen Welle 110 ausreichend Spaltraum 116 vorhanden ist, so daß Schmutzpartikel durch das Bett 14 nach unten fallen können. Der Spaltraum 116 ist jedoch so klein, daß größere Schottersteine nicht durch den Spaltraum hindurchfallen. Die Breite der Formscheiben 112 - in Achsrichtung der Wellen 110 gemessen - ist bevorzugt so gering, daß bei Rotation der Wellen der jeweils sich nach oben bewegende Umfangsabschnitt die Schottersteine nach oben mitnimmt und auch aus den Zwischenräumen der nach unten laufenden Umfangsabschnitte der Formscheiben 112 heraus nach oben bewegt. Es wird dadurch verhindert, daß größere Schottersteine zwischen Formscheiben benachbarter Wellen 110 eingeklemmt werden und zu einer Blockade der Drehbewegung der Wellen 110 führen.

Die nach unten durch die Schlagwalzen 14 hindurchfallenden Schmutzteile bzw. Kleinanteile des Schotters fallen auf die dritte Förderanlage 70 und werden in einem Transportbehälter oder einem angekoppelten Verladewagen (nicht dargestellt) abgefördert.

## Patentansprüche

1. Verfahrbare Gleisbaumaschine zum Reinigen des Schotters einer unter einem Gleis befindlichen Schotterbettung, mit
a) einer Räumeinrichtung (6) zur Aufnahme von unter dem Gleis befindlichem Schotter,
b) Reinigungseinrichtungen (10) zum Reinigen des Schotters, Einbaueinrichtungen (40) zum Einbauen des gereinigten Schotters unter das Gleis,
c) einer ersten Förderanlage (50) von der Räumeinrichtung (6) zu den Reinigungseinrichtungen (10) und
d) einer zweiten Förderanlage (60) von den Reinigungseinrichtungen (10) zu den Einbaueinrichtungen (40),
e) wobei die Reinigungseinrichtungen mindestens eine Trennanlage (10) zum Abtrennen der Schmutzteile vom Schotter enthalten,
**dadurch gekennzeichnet, dass**
f) die Trennanlage (10) mehrere parallele antreibbare Wellen (110) und einen Antrieb zum Antreiben der Wellen (110) aufweist, die jeweils mit mehreren Formkränzen oder Formscheiben (112) bestückt sind, welche radial auswärts gerichtete Formsätze (114) tragen und
g) die Formkränze oder Formscheiben (112) auf den drehbaren Wellen (110) eine vorgegebene axiale Breite c in Achsrichtung der Wellen aufweisen und zwischen benachbarten Formkränzen oder Formscheiben (112) jeweils ein Abstand vorhanden ist, welcher geringfügig größer als die axiale Breite c eines Formkranzes oder einer Formscheibe (112) ist.

2. Gleisbaumaschine nach Anspruch 1,
**gekennzeichnet durch** Gleishebeeinrichtungen zum Anheben der Gleise im Bereich der Räumungseinrichtung (6) und/oder der Einbaueinrichtungen (40).

3. Gleisbaumaschine nach einem der Ansprüche 1 oder 2
**gekennzeichnet durch** eine dritte Förderanlage (70) zum Verbringen der bei der Schotter-Reinigung anfallenden Schmutzteile von den Reinigungseinrichtungen (10, 30) zu einem Verladewagen oder Transportbehälter.

4. Gleisbaumaschine nach einem der vorstehenden Ansprüche,
**dadurch gekennzeichnet, dass** benachbarte Wellen (110) jeweils um die axiale Breite c eines Formkranzes oder einer Formscheibe (112) axial versetzt sind und voneinander einen vorgegebenen Abstand a aufweisen.

5. Gleisbaumaschine nach einem der vorstehenden Ansprüche,
**dadurch gekennzeichnet, dass** der radiale Abstand a benachbarter Wellen so bemessen ist, dass zwischen einer Welle und den Formansätzen der Nachbarwelle (110) eine vorgegebener geringer Spaltraum (116) vorhanden ist.

6. Gleisbaumaschine nach einem der vorstehenden Ansprüche,
**dadurch gekennzeichnet, dass** die Formansätze (114) einstückig an den Wellen (110) angeformt sind.

7. Gleisbaumaschine nach einem der vorstehenden Ansprüche,
**dadurch gekennzeichnet, dass** die Formansätze (114) eine weiches stetige Umfangskontur besitzen.

8. Gleisbaumaschine nach einem der vorstehenden Ansprüche,
**dadurch gekennzeichnet, dass** die Reinigungseinrichtung (10, 30) vor oder nach der Trennanlage (10) eine Siebvorrichtung (30) enthalten, um Schmutzpartikel vom Schotter abzutrennen.

9. Gleisbaumaschine nach Anspruch 8,
**dadurch gekennzeichnet, dass** die Siebvorrichtung (30) ein Rüttelsieb enthält.

10. Gleisbaumaschine nach einem der Ansprüche 8 oder 9,
**dadurch gekennzeichnet, dass** die erste Förderanlage (50) den Schotter von der Räumeinrichtung (6) zu der Trennanlage (10) und von der Trennanlage (10) zu der Siebvorrichtung (30) fördert, und dass die zweite Förderanlage (60) den gereinigten Schotter von der Siebvorrichtung (30) zu den Einbaueinrichtungen (40) fördert.

11. Gleisbaumaschine nach einem der vorstehenden Ansprüche,
**dadurch gekennzeichnet, dass** die dritte Förderanlage (70) unter der Trennanlage (10) verläuft und die durch die Trennanlage (10) nach unten fallenden Schmutzteile aufnimmt, und dass die dritte Förderanlage (70) anschließend unter der Siebvorrichtung (30) verläuft und die durch die Siebvorrichtung (30) hindurchfallenden Schmutzteile aufnimmt.

12. Gleisbaumaschine nach einem der vorstehenden Ansprüche,
**gekennzeichnet durch** eine Brecheranlage zum Zerkleinern der Schotter und eine vierte Fördereinrichtung zum Abtransport des zerkleinerten Schottergutes.

13. Gleisbaumaschinen nach einem der vorstehend genannten Ansprüche,
**dadurch gekennzeichnet, dass** die Trennanlage (10) eine, insbesondere umlaufende, Seitenwandung (12) besitzt.

## Claims

1. A mobile track maintenance machine for cleaning the ballast of a ballast bed under a track, comprising
a) a clearing installation (6) for picking up ballast which is under the track,
b) cleaning installations (10) for cleaning the ballast, laying installations (40) for laying the cleaned ballast under the track,
c) a first conveyor (50) leading from the clearing installation (6) to the cleaning installations (10) and
d) a second conveyor (60) leading from the cleaning installations (10) to the laying installations (40),
e) wherein the cleaning installations comprise at least one separator (10) for separating the dirt particles from the ballast,
**characterised in that**
f) the separator (10) has a plurality of parallel, drivable shafts (110) and a drive for driving the shafts (110), which are each fitted with a plurality of shaped collars or shaped discs (112) carrying shaped projections (114) extending radially outwards, and
g) the shaped collars or shaped discs (112) on the rotatable shafts (110) have a predetermined axial width c in the axial direction of the shafts, and a distance b, which is slightly greater than the axial width c of a shaped collar or shaped disc (112), is provided between respective adjacent shaped collars or shaped discs (112).

2. A track maintenance machine according to claim 1, **characterised by** track lifting installations for lifting the tracks in the region of the clearing installation (6) and/or the laying installations (40).

3. A track maintenance machine according to either claim 1 or claim 2, **characterised by** a third conveyor (70) for transporting the dirt particles, which are collected when the ballast is cleaned, from the cleaning installations (10, 30) to a loading wagon or transport container.

4. A track maintenance machine according to any one of the preceding claims, **characterised in that** adjacent shafts (110) are each axially displaced by the axial width c of a shaped collar or shaped disc (112) and have predetermined mutual spacing a.

5. A track maintenance machine according to any one of the preceding claims, **characterised in that** the radial distance a between adjacent shafts is dimensioned so that there is a predetermined small gap (116) between one shaft and the shaped projections of the adjacent shaft (110).

6. A track maintenance machine according to any one of the preceding claims, **characterised in that** the shaped projections (114) are formed in one piece on the shafts (110).

7. A track maintenance machine according to any one of the preceding claims, **characterised in that** the shaped projections (114) have a soft, continuous circumferential contour.

8. A track maintenance machine according to any one of the preceding claims, **characterised in that** the cleaning installations (10, 30) comprise a screening device (30) upstream or downstream of the separator (10) in order to separate dirt particles from the ballast.

9. A track maintenance machine according to claim 8, **characterised in that** the screening device (30) comprises a vibrating screen.

10. A track maintenance machine according to either claim 8 or claim 9, **characterised in that** the first conveyor (50) conveys the ballast from the clearing installation (6) to the separator (10) and from the separator (10) to the screening device (30), and **in that** the second conveyor (60) conveys the cleaned ballast from the screening device (30) to the laying installations (40).

11. A track maintenance machine according to any one of the preceding claims, **characterised in that** the third conveyor (70) extends under the separator (10) and receives the dirt particles falling down through the separator (10), and **in that** the third conveyor (70) then extends under the screening device (30) and receives the dirt particles falling through the screening device (30).

12. A track maintenance machine according to any one of the preceding claims, **characterised by** a breaker for comminuting the ballast, and a fourth conveyor for transporting the comminuted ballast material away.

13. A track maintenance machine according to any one of the preceding claims, **characterised in that** the separator (10) has a side wall (12), in particular a circumferential side wall (12).

## Revendications

1. Machine de pose de voie mobile pour le nettoyage du ballast d'un lit de ballast se trouvant sous une voie, comprenant
a) un dispositif d'enlèvement (6) pour prendre le ballast se trouvant sous la voie,
b) des dispositifs de nettoyage (10) pour nettoyer le ballast, des dispositifs de mise en place (40) pour mettre en place le ballast nettoyé en dessous de la voie,
c) un premier système de transport (50) du dispositif d'enlèvement (6) jusqu'aux dispositifs de nettoyage (10) et
c) un deuxième système de transport (60) des dispositifs de nettoyage (10) jusqu'aux dispositifs de mise en place (40),
e) dans laquelle les dispositifs de nettoyage comprennent au moins un système de séparation (10) pour séparer les détritus du ballast,
**caractérisée en ce que**
f) le système de séparation (10) présente plusieurs arbres (110) parallèles entraînables et un entraînement pour entraîner les arbres (110) qui sont garnis de plusieurs couronnes profilées ou disques profilés (112) qui portent des saillies profilées (114) dirigées radialement vers l'extérieur et
g) les couronnes profilées ou disques profilés (112) sur les arbres (110) rotatifs présentent une largeur axiale c prédéfinie dans le sens de l'axe des arbres et les couronnes profilées ou disques profilés (112) ont respectivement entre eux une distance b qui est légèrement plus grande que la largeur axiale c d'une couronne profilée ou d'un disque profilé (112).

2. Machine de pose de voie mobile selon la revendication 1, **caractérisée par** des dispositifs de levage de voie pour soulever les voies dans la région du dispositif d'enlèvement (6) et / ou des dispositifs de mise en place (40).

3. Machine de pose de voie mobile selon la revendication 1 ou 2, **caractérisée par** un troisième système de transport (70) pour apporter les détritus récupérés lors du nettoyage du ballast des dispositifs de nettoyage (10, 30) jusqu'à un véhicule de chargement ou un conteneur de transport.

4. Machine de pose de voie mobile selon une des revendications précédentes, **caractérisée en ce que** des arbres voisins (110) sont respectivement décalés de la largeur axiale c d'une couronne profilée ou d'un disque profilé (112) et présente une distance a prédéfinie l'un par rapport à l'autre.

5. Machine de pose de voie mobile selon une des revendications précédentes, **caractérisée en ce que** la distance axiale a d'arbres voisins est dimensionnée de telle manière qu'il y ait entre un arbre et les saillies profilées de l'arbre voisin (110) un espace interstitiel (116) moindre prédéfini.

6. Machine de pose de voie mobile selon une des revendications précédentes, **caractérisée en ce que** les saillies profilées (114) sont formées d'un seul tenant sur les arbres (110).

7. Machine de pose de voie mobile selon une des revendications précédentes, **caractérisée en ce que** les saillies profilées (114) ont un contour périphérique continu mou.

8. Machine de pose de voie mobile selon une des revendications précédentes, **caractérisée en ce que** les dispositifs de nettoyage (10, 30) comprennent avant ou après le système de séparation (10) un dispositif de criblage (30) pour séparer les détritus du ballast.

9. Machine de pose de voie mobile selon la revendication 8, **caractérisée en ce que** le dispositif de criblage (30) contient un crible vibrant.

10. Machine de pose de voie mobile selon la revendication 8 ou 9, **caractérisée en ce que** le premier système de transport (50) transporte le ballast du dispositif d'enlèvement (6) jusqu'au système de séparation et du système de séparation jusqu'au dispositif de criblage (30) et **en ce que** le deuxième système de transport (60) transporte le ballast nettoyé du dispositif de criblage (30) jusqu'aux dispositifs de mise en place (40).

11. Machine de pose de voie mobile selon une des revendications précédentes, **caractérisée en ce que** le troisième système de transport (70) s'étend en dessous du système de séparation (10) et recueille les détritus tombant vers le bas à travers le dispositif de séparation et **en ce que** le troisième système de transport (70) s'étend ensuite en dessous du système de criblage (30) et recueille les détritus tombant à travers le dispositif de criblage (30).

12. Machine de pose de voie mobile selon une des revendications précédentes, **caractérisée par** un système de broyage pour concasser le ballast et un quatrième système de transport pour évacuer le produit de ballast concassé.

13. Machine de pose de voie mobile selon une des revendications précédentes, **caractérisée en ce que** le système de séparation (10) a une paroi latérale (12) en particulier circulaire.
